# EUROPÄISCHE PATENTSCHRIFT

(11) **EP 0 227 896 B1**
(45) Veröffentlichungstag und Bekanntmachung des Hinweises auf die Patenterteilung: **24.05.1989**
(21) Anmeldenummer: 86113221.5
(22) Anmeldetag: 25.09.1986
(51) Int. Cl.: B31B 23/02, B65H 23/32, B65H 35/10, B65H 29/12

(54) **Vorzugseinheit für Papier- und/oder Folienschlauchmaschine**
Conveyor unit for a paper and/or foil tube machine
Convoyeur pour une machine de production d'un tuyau en papier ou/et en feuille

(30) Priorität: 14.12.1985 DE 3544369
(43) Veröffentlichungstag der Anmeldung: 08.07.1987
(73) Patentinhaber: Icoma Packtechnik GmbH, D-77855 Achern (DE)
(72) Erfinder: Kuckhermann, Gustav, D-7590 Achern 12 (DE); Hansson, Per-Ulf, D-7590 Achern (DE)
(74) Vertreter: Thielking, Bodo, Dipl.-Ing.

(56) Entgegenhaltungen:
- DD-A- 225 412
- US-A- 3 597 292
- US-A- 4 139 980

## Beschreibung

Die Erfindung betrifft eine Vorzugseinheit für eine Papier- und/oder Folienschlauchmaschine mit einer nachgeordneten Trennvorrichtung.

Bei Papier- oder Folienschlauchmaschinen ist es üblich, die Vorzugseinheit entsprechend der geradlinigen Führung des Papier- oder Folienschlauchs geradlinig auszubilden, d. h. die an der Warenbahn angreifenden Transportelemente im wesentlichen in einer geradlinigen Ebene anzuordnen. Eine solche Anordnung hat zur Folge, daß vergleichsweise hohe Anpreßkräfte über die Vorzugsorgane aufgebracht werden müssen. Das Aufbringen hoher Anpreßkräfte über die Vorzugsorgane ist nicht nur erforderlich, um den Vorzug selbst sicherzustellen, sondern auch deshalb, um im Falle einer Vorperforation und einer nachgeschalteten Abreißeinrichtung ein Durchrutschen des transportierten Materialschlauchs durch die Vorzugseinheit mit allen daraus resultierenden negativen Folgen zu verhindern.

Als besonders nachteilig hat es sich dabei erwiesen, daß bei einem Durchrutschen des Materialschlauchs nicht nur im Bereich der Vorzugseinheit unprogrammgemäß abgerissen wird, sondern daß eine Trennung der vorperforierten Materialbahnen sogar bis in den Schlauchbildungsbereich und in den Bereich der Perforationsmesser möglich ist.

Ausgehend von diesem Stand der Technik liegt der Erfindung die Aufgabe zugrunde, eine Vorzugseinheit der als bekannt vorausgesetzten Art so auszubilden, daß auch bei vergleichsweise geringen Andruckkräften der Mitnahmeorgane einerseits ein besonders schonender Vorzug der Schlauchbahn möglich ist und daß andererseits auch durch den Ruck beim Abreißen vorperforierter Schlauchabschnitte eine Durchrutschen ausgeschlossen ist.

Die Lösung dieser Aufgabe erfolgt erfindungsgemäß dadurch, daß die Vorzugseinheit aus einer den ankommenden Schlauch in einem Bogen in Gegenrichtungen umlenkenden Anordnung von auf einem Bogen innen angeordneten Führungsorganen und auf der Außenseite des Bogens und des Schlauchs angeordneten Gegendruckorganen besteht.

Bei der erfindungsgemäßen Vorzugseinheit kann der Anpreßdruck der Gegendruckorgane oder Mitnehmerorgane im Gegensatz zu eben ausgebildeten Vorzugseinheiten, bei denen Rollen oder Förderbänder im Vorzugsbereich stark aufeinander gepreßt werden müssen, relativ gering sein. Bereits durch die bogenförmige Umleitung des ankommenden Schlauchs und das Straffhalten der zulaufenden Warenbahn durch Bahnspannungskontrollen wird eine sehr gute Friktion zwischen dem bogenförmig umgeleiteten Schlauch und den Gegendruckorganen sichergestellt. Dies hat zur Folge, daß mit der erfindungsgemäßen Vorzugseinheit auch besonders empfindliche Materialsorten, wie beispielsweise stark dehnbare Papiere, einwandfrei verarbeitet werden können. Die erfindungsgemäße Vorrichtung läßt sich aber auch mit großem Vorteil bei der Verarbeitung unproblematischer Materialarten einsetzen.

Bevorzugte Ausführungsformen der Erfindung sind in den Unteransprüchen beschrieben. Nachstehend wird eine bevorzugte Ausführungsform der Erfindung anhand der Zeichnung im einzelnen beschrieben. Es zeigen:
Figur 1 - eine schematische Seitenansicht der Vorzugseinheit mit Abreißeinrichtung,
Figur 2 - eine Draufsicht auf die in Figur 1 dargestellte Vorrichtung.

Ein Papierschlauch oder Folienschlauch 1 wird in einer Schlauchbildungsstation gebildet. Formbleche 3 dienen zur Bildung der Seitenfalten. Mit 4 ist die Laufrichtung des Papier- oder Folienschlauchs bezeichnet.

Der Schlauch läuft über eine Walze 5 und dann auf ein endloses Förderband 17.

Das endlose Förderband 17 kann in einzelne, nebeneinander angeordnete Abschnitte unterteilt sein, die mit Abstand voneinander angeordnet sind. Das Förderband 17 läuft über eine Umlenkwalze 6 sowie zahlreiche auf der Innenseite eines Bogens angeordnete innere Walzen 8 sowie über eine weitere Umlenkwalze 7.

An der Außenseite des Bogen ist ein äußeres Förderband 16 angeordnet, das über Umlenkwalzen 9, 10 und 11 verläuft sowie über Gegendruckwalzen 12, 13, 14 und 15.

Der Schlauch 1 wird nach dem Verlassen der bogenförmigen Vorzugseinheit, welche von den beiden Förderbändern 17 und 16, sowie den zugehörigen Walzen und Rollen gebildet wird, über ein Abreißorgan geführt. Der aus der Vorzugseinheit austretende Schlauch wird nicht geradlinig über die Abreißeinrichtung 22 geführt, sondern nach oben geneigt. Hierdurch wird das Abreißen mit Hilfe der Abreißstation 27 erleichtert. Die Abreißstation 27 besteht aus Förderbändern 24 und 25, die über Umlenkwalzen und Andruckrollen geführt werden.

Die oberen inneren drei Walzen sind fest gelagert, während die unteren, auf Lücke angeordneten Walzen sogenannte Druckwalzen sind, die mit Hilfe eines Exzenters 26 zum Abreißen angehoben werden können. Die Förderbänder 24 und 25 laufen mit Voreilung gegenüber den Förderbändern 16 und 17. Beim Anpressen der unteren Druckwalzen erfolgt das Abreißen an der Abreißeinrichtung 22, die das Abreißen an der perforierten Stelle erleichtert.

Abreißstationen, wie sie bei 27 dargestellt sind, gehören zum Stand der Technik.

Hinter der Abreißstation werden die getrennten Schlauchabschnitte in üblicher Weise zu weiteren Stationen gefördert.

## Patentansprüche

1. Vorzugseinheit für Papier- und/oder Folienschlauchmaschine mit einer nachgeordneten Trennvorrichtung (22, 27), dadurch gekennzeichnet, daß sie aus einer den ankommenden Schlauch (1) in einem Bogen in Gegenrichtung umlenkenden Anordnung von auf einem inneren Bogen angeordneten Führungsorganen (6, 7, 8, 17) und auf der Au- ßenseite des Bogens und des Schlauchs (1) angeordneten Gegendruckorganen (11, 12, 13, 14, 15, 16) besteht.

2. Vorzugseinheit nach Anspruch 1, dadurch gekennzeichnet, daß die Führungsorgane in einem Bogen angeordnete Walzen (8) sind.

3. Vorzugseinheit nach Anspruch 1 oder 2, dadurch gekennzeichnet, daß die Gegendruckorgane Gegendruckwalzen (11, 12, 13, 14, 15) oder Gegendruckrollen aufweisen.

4. Vorzugseinheit nach einem oder mehreren der Ansprüche 1 bis 3, dadurch gekennzeichnet, daß die Gegendruckorgane (12, 13, 14, 15, 16) und/oder die Führungsorgane (6, 7, 8, 17) angetrieben sind.

5. Vorzugseinheit nach einem oder mehreren der Ansprüche 1 bis 4, dadurch gekennzeichnet, daß über die im Bogen angeordneten Walzen (8) und gegebenenfalls die Gegendruckwalzen (12, 13, 14, 15) oder Gegendruckrollen, jeweils mindestens ein endloses Förderband (17 bzw. 16) umläuft.

6. Vorzugseinheit nach einem oder mehreren der Ansprüche 1 bis 5, dadurch gekennzeichnet, daß die Gegendruckwalzen (12, 13, 14, 15, 16) gegeüber den Walzen (8) auf der Innenseite des Bogens in Transportrichtung versetzt angeordnet sind.

7. Vorzugseinheit nach einem oder mehreren der Ansprüche 1 bis 6, dadurch gekennzeichnet, daß der Schlauch zumindest über einen Teilbereich der Vorzugseinheit in Wellenform läuft.

8. Vorzugseinheit nach einem oder mehreren der Ansprüche 1 bis 7, dadurch gekennzeichnet, daß die Transportrichtung des Schlauchs (1) hinter dem Auslauf der Vorzugseinheit in einem stumpfen Winkel (a) zur Transportrichtung im Bereich des Auslaufs geneigt ist und daß zwischen dem Ende der Vorzugseinheit und der sich anschließenden Trenneinheit (27) eine vom Schlauch überlaufende Abreißeinrichtung (22) vorgesehen ist.

9. Vorzugseinheit nach einem oder mehreren der Ansprüche 1 bis 8, dadurch gekennzeichnet, daß der Durchmesser des Bogens im Bereich zwischen 400 mm und 1200 mm liegt.

## Claims

1. Feed unit for a paper-bag and/or plastic-bag machine, comprising a separating apparatus (22, 27) arranged downstream, characterised in that it consists of an arrangement of guide members (6, 7, 8, 17) arranged on an inner arc, and of counter-pressure members (11,12,13,14,15,16) arranged on the outside of the arc, which arrangement deflects the arriving bag (1) in the opposite direction in an arc.

2. Feed unit according to Claim 1, characterised in that the guide members are drums (8) arranged in an arc.

3. Feed unit according to Claim 1 or 2, characterised in that the counter-pressure members have counter pressure drums (11, 12, 13, 14, 15) or counter-pressure rollers.

4. Feed unit according to one or more of Claims 1 to 3, characterised in that the counter-pressure members (12,13,14,15,16) and/or the guide members (6, 7, 8, 17) are driven.

5. Feed unit according to one or more of Claims 1 to 4, characterised in that in each case at least one endless conveyor belt (17 or 16) revolves over the drums (8) arranged in the arc and, if necessary, over the counter-pressure drums (12, 13, 14, 15) or counter-pressure rollers.

6. Feed unit according to one or more of Claims 1 to 5, characterised in that the counter-pressure drums (12, 13, 14, 15, 16) are arranged so as to be offset in the transporting direction relative to the drums (8) on the inside of the arc.

7. Feed unit according to one or more of Claims 1 to 6, characterised in that the bag runs in a wave form at least over a subarea of the feed unit.

8. Feed unit according to one or more of Claims 1 to 7, characterised in that the transporting direction of the bag (1) behind the outlet of the feed unit is in- dined at an obtuse angle (a) to the transporting direction in the area of the outlet, and in that a tear- off device (22) over which the bag runs is provided between the end of the feed unit and the adjoining separating unit (27).

9. Feed unit according to one or more of Claims 1 to 8, characterised in that the diameter of the arc lies in the range between 400 mm to 1200 mm.

## Revendications

1. Convoyeur pour une machine de production de tuyau en papier et/ou en feuille, avec dispositif séparateur (22, 27) disposé en aval, caractérisé par le fait qu'il consiste en un dispositif à organes de guidage (6, 7, 8, 17), situés sur la face interne d'un arc, et organes de contre-pression (11, 12, 13, 14, 15, 16), placés côté externe de l'arc et du tuyau (1), cette disposition faisant dériver, en sens inverse, dans une courbe en arc, le tuyau amené.

2. Convoyeur selon revendication 1, caractérisé par le fait que les organes de guidage sont des cylindres (8), disposés dans un tournant en arc.

3. Convoyeur selon revendication 1 ou 2, caractérisé par le fait que les organes de contre-pression présentent des cylindres de contre-pression (11, 12, 13, 14, 15) ou des rouleaux de contre-pression.

4. Convoyeur selon une ou plusieurs revendications 1 à 3, caractérisé par le fait que les organes de contre-pression (12, 13, 14, 15, 16) et/ou les organes de guidage (6, 7, 8, 17) sont commandés.

5. Convoyeur selon une ou plusieurs revendications 1 à 4, caractérisé par le fait qu'au moins une courroie de transport sans fin (16 resp. 17) passe, respectivement, sur les cylindres (8) et, le cas échéant, les cylindres de contre-pression (12, 13, 14, 15) ou rouleaux de contre-pression disposés en arc.

6. Convoyeur selon une ou plusieurs revendications 1 à 5, caractérisé par le fait que les cylindres de contre-pression (12, 13, 14, 15, 16) sont disposés sur la face interne de l'arc, décalés par rapport aux cylindres (8), dans le sens du transport.

7. Convoyeur selon une ou plusieurs revendications 1 à 6, caractérisé par le fait que le tuyau circule au moins sur une section partielle du convoyeur en ligne onduleuse.

8. Convoyeur selon une ou plusieurs revendica-
